# EUROPÄISCHE PATENTSCHRIFT

(11) **EP 2 171 352 B1**
(45) Veröffentlichungstag und Bekanntmachung des Hinweises auf die Patenterteilung: **26.12.2018**
(21) Anmeldenummer: 07787773.6
(22) Anmeldetag: 20.07.2007
(51) Int. Cl.: F21V 29/74, F21V 29/71, F21Y 115/10, F21K 9/23

(54) **LEUCHTMITTEL**
LAMP
AMPOULE

(43) Veröffentlichungstag der Anmeldung: 07.04.2010
(73) Patentinhaber: LEDVANCE GmbH, 85748 Garching (DE)
(72) Erfinder: DELLIAN, Harald, 83533 Edling (DE); OTZEN, Stefan, 81547 München (DE)
(74) Vertreter: Nordmeyer, Philipp Werner
(86) Internationale Anmeldenummer: PCT/EP2007/057521
(87) Internationale Veröffentlichungsnummer: WO 2009/012806

(56) Entgegenhaltungen:
- EP-A- 1 577 613
- WO-A-2007/034361
- US-A1- 2004 120 148
- US-A1- 2006 098 440
- US-B1- 6 414 801

## Beschreibung

Die Erfindung betrifft ein Leuchtmittel.

Leuchtdioden (LEDs) entwickeln in Hochstromanwendungen eine starke Wärme, die deren Lebensdauer deutlich reduziert und darüber hinaus Einsatzmöglichkeiten von Leuchtdioden einschränkt.

Um die Wärme geeignet abzuleiten können große Kühlkörper eingesetzt werden. Dies führt jedoch im Zusammenhang mit den kleinen und leichten Leuchtdioden zu verhältnismäßig großen und unhandlichen Leuchtmitteln.

In WO 2005/060309 wird Vorgeschlagen, einen Anteil der von Leuchtdioden erzeugten Wärme über eine Fassung eines Leuchtmittels abzuleiten.

Hierbei ist es jedoch Von Nachteil, dass die Wärme auf die Versorgungsplatine, die den Betrieb der Leuchtdioden sicherstellt, einwirkt und somit diese wie auch die darauf angeordneten Bauteile entsprechend thermisch belastet.

Die US 2006/0 098 440 A1 stellt einen direkten thermischen Pfad von den LEDs zu einer Fassung bereit, wobei ein Kühlkörper zwischen den LEDs und der Versorgerplatine angeordnet ist.

Die **Aufgabe** der Erfindung besteht darin, die vorstehend genannten Nachteile zu Vermeiden und insbesondere ein Leuchtmittel anzugeben, dass den Einsatz von Leuchtdioden in handlichen und wärmebeständigen Leuchtmitteln ermöglicht.

Diese Aufgabe wird gemäß den Merkmalen der unabhängigen Patentansprüche gelöst. Weiterbildungen der Erfindung ergeben sich auch aus den abhängigen Ansprüchen.

Zur Lösung der Aufgabe wird ein Leuchtmittel angegeben umfassend:
- mindestens eine Leuchteinheit;
- einen Kühlkörper, wobei der Kühlkörper derart angeordnet ist, dass Wärme von der mindestens einen Leuchteinheit ableitbar ist;
- eine Versorgungsplatine, die separat von der Leuchteinheit ausgeführt ist.

Diese Lösung ermöglicht eine effiziente Wärmeableitung von der mindestens einen Leuchteinheit über den Kühlkörper, wobei die Versorgungsplatine zum Betrieb der mindestens einen Leuchteinheit vorteilhaft separat ausgeführt und somit thermisch von der starken Wärme der mindestens einen Leuchtdiode entlastet wird.

Eine Weiterbildung besteht darin, dass der Kühlkörper mindestens ein Haltemittel für die Versorgungsplatine aufweist.

Insofern kann der Kühlkörper eine mechanische Halterung für die Versorgungsplatine aufweisen und somit sicherstellen, dass die Versorgungsplatine von der mindestens einen Leuchteinheit beabstandet angeordnet ist. Eine derartige mechanische Halterung kann beispielsweise realisiert sein in Form von Einkerbungen an oder in dem Kühlkörper. Vorteilhaft ist die mechanische Halterung ausgeführt als eine Klemmkonstruktion derart, dass nur eine geringe Oberfläche des Kühlkörpers mit der Versorgungsplatine in direktem Kontakt steht und daher nur wenig bis kaum Wärme von dem Kühlkörper an die Versorgungsplatine ableitbar ist.

Eine andere Weiterbildung ist es, dass die mindestens eine Leuchteinheit auf einer Platine angeordnet ist.

Insbesondere können mehrere Leuchteinheiten unterschiedlicher Art und Ausprägung (z.B. Technologie, Größe oder Farbe) auf der Platine angeordnet sein, so dass sich die Leuchtkraft des Leuchtmittels entsprechend mischt und/oder verstärkt.

Als eine zusätzliche Weiterbildung ist die Platine des Leuchtmittels eine doppelseitige Platine, deren Unterseite thermisch mit dem Kühlkörper gekoppelt ist. Insbesondere kann die Unterseite der Platine mindestens eine Kupferfläche aufweisen, die in direktem Kontakt mit dem Kühlkörper steht.

Vorteilhaft erfolgt hierbei eine elektrische Isolation zwischen Ober- und Unterseite durch die Platine (Kunststoff) selbst.

Eine Ausgestaltung ist es, dass das Leuchtmittel eine Fassung aufweist, die thermisch mit dem Kühlkörper gekoppelt ist.

Durch die thermische Kopplung mit der Fassung ist eine effiziente Ableitung der Wärme von der mindestens einen Leuchteinheit über den Kühlkörper bis hin zu der Fassung und darüber hinaus möglich.

Auch ist es eine Ausgestaltung, dass anhand des Kühlkörpers eine Position der mindestens einen Leuchteinheit in dem Leuchtmittel einstellbar ist.

Dies ist von Vorteil, um insbesondere optische Abstrahlcharakteristika des Leuchtmittels zu optimieren. So kann über der mindestens einen Leuchteinheit ein durchsichtiger Plastikkolben mit vorgegebenen optischen Eigenschaften angeordnet sein, so dass das von der mindestens einen Leuchteinheit emittierte Licht mit einer bestimmten Abstrahlcharakteristik das Leuchtmittel verlässt. Der Auslegung des Kühlkörpers ermöglicht dabei beispielsweise eine Positionierung des mindestens einen Leuchtmittels innerhalb des Plastikkolbens.

Eine weitere Ausgestaltung besteht darin, dass der Kühlkörper einteilig oder mehrteilig ausgeführt ist. Insbesondere kann der Kühlkörper als eine Kühlfahne ausgestaltet sein und/oder eine oder mehrere Kühlfahnen umfassen. Zusätzlich kann der Kühlkörper mindestens ein Haltemittel umfassen.

Demgemäß ermöglicht eine flexible Ausgestaltung des Kühlkörpers die vielfältige Umsetzung der hierin beschriebenen Vorteile. Aufgrund der effektiven thermischen Entlastung der mindestens einen Leuchteinheit ist es möglich, die Lebensdauer des Leuchtmittels zu verlängern bzw. dessen maximale Lichtleistung zu erhöhen.

Eine andere Ausgestaltung ist es, dass die mindestens eine Leuchteinheit mindestens eine der folgenden Komponenten umfasst:
- eine Leuchtdiode;
- eine Lampe.

Hierbei können auch Kombinationen unterschiedlicher Arten, z.B. Größen, Farben, Technologien von Leuchteinheiten vorgesehen sein.

Eine zusätzliche Ausgestaltung ist es, dass der Kühlkörper eine Haltevorrichtung für mindestens ein optisches System aufweist. Insbesondere kann das optische System eine Linse zur Zerstreuung des Lichts auf einen Kolben aufweist. Bevorzugt kann die Linse zur gezielten Zerstreuung des Lichts eingesetzt werden. Dabei ist vorzugsweise das optische System oberhalb der mindestens einen Leuchteinheit angeordnet.

Ausführungsbeispiele der Erfindung werden nachfolgend anhand der Zeichnungen dargestellt und erläutert.

Es zeigen:
- Fig.1: eine schematische Zerlegung eines Leuchtmittels umfassend eine Leuchtdiode und Mittel zur Wärmeableitung;
- Fig.2: den Kühlkörper aus Fig.1 in der Vergrößerung;
- Fig.3: eine Schnittdarstellung durch das zusammengebaute Leuchtmittel.

**Fig.1** zeigt die Darstellung einer schematischen Zerlegung eines Leuchtmittels.

Eine Leuchteinheit, in Fig.1 ausgebildet als Leuchtdiode 101 ist auf einer doppelseitigen Platine 102 angeordnet. Die Unterseite der Platine 102 weist eine große Kupferfläche auf und ist thermisch leitend mit einem Kühlkörper 103 verbunden.

Die Leuchtdiode 101 emittiert Licht durch einen vorzugsweise zumindest teilweise durchsichtigen oder mattierten Kolben 108, der vorzugsweise Plastik oder Glas umfasst.

Die von der Leuchtdiode 101 erzeugt Wärme wird zumindest teilweise auf den Kühlkörper 103 abgeleitet. Der Kühlkörper 103 umfasst mehrere Kühlfahnen 104, die vorzugsweise fest mit dem Kühlkörper 103 verbunden und aus einem wärmeleitfähigen Material sind. Insbesondere können die Kühlfahnen 104 aus demselben Material wie der Kühlkörper 103 sein.

Eine Versorgungsplatine 106 umfasst beispielsweise die Stromversorgung für die Leuchtdiode 101 und ist von dieser beabstandet ausgeführt. Die Kühlfahnen 104 weisen mechanische Haltemittel 107 zur Befestigung der Versorgungsplatine 106 auf.

Die mechanischen Haltemittel 107 können beispielsweise realisiert sein durch Eingriff der Kühlfahnen 104 in dafür vorgesehene Kerben der Versorgungsplatine 106. Nach dem Eingriff in diese Kerben können die Kühlfahnen 104 Biegungen (z.B. Verjüngungen) aufweisen, die eine Klemmhalterung der Versorgungsplatine 106 ermöglichen.

Im weiteren Verlauf weisen die Kühlfahnen 104 thermische Kontakte 109 auf, die eine thermische Verbindung mit einer Fassung 105 herstellen und somit eine Wärmeableitung von der Leuchtdiode 101 hin zur Fassung 105 ermöglichen.

Somit wird vorteilhaft erreicht, dass die Wärme von der Leuchtdiode 101 nach außen, insbesondere in Richtung und/oder zur Fassung 105 geleitet wird. Weiterhin umfasst der Kühlkörper 103 Kühlfahnen 104 zur mechanischen Halterung und/oder Arretierung der Versorgungsplatine 106. Die Kühlfahnen 104 oder zusätzliche Kühlfahnen bzw. Halterungen 110 können eingesetzt werden um die Platine 102 mechanisch zu fixieren.

Auch ist es von Vorteil, dass anhand der hierin vorgeschlagenen Lösung ein Austausch oder eine Änderung der Leuchteinheit(en) 101 vereinfacht ist: Ohne Veränderung der Versorgungsplatine 106 kann die Platine 102 getauscht werden. Darüber hinaus können eine beliebige Anzahl von Leuchtdioden auf einer auszutauschenden Platine 102 angeordnet sein, da die Versorgungsplatine 106 vorzugsweise eine Stromquelle umfasst.

Anhand der effizienten Wärmeableitung ist neben der erhöhten Lebensdauer des Leuchtmittels eine höhere Lichtleistung erreichbar.

**Fig.2** zeigt vergrößert den Kühlkörper 103 mit den Kühlfahnen 104 gemäß Fig.1.

Der Kühlkörper 103 weist drei Kühlfahnen 104 und drei Befestigungsmittel 110 auf. Dabei ist der Kühlkörper 103 mehrteilig aus dem gleichen thermisch leitenden Material ausgeführt.

Die Befestigungsmittel 110 sind vorgesehen zur Fixierung der Platine 102. Die Kühlfahnen 104 weisen Haltemittel 107 zur Fixierung der Versorgungsplatine 106 auf. Weiterhin zeigen die Kühlfahnen 104 thermische Kontakte 109 zum Eingriff in die Fassung 105.

**Fig.3** zeigt einen Schnitt durch das Leuchtmittel in einem zusammengebauten Zustand. Die Erläuterungen zu den Bezugszeichen entsprechen denen zu Fig.1 und zu Fig.2.

## Patentansprüche

1. Leuchtmittel umfassend
mindestens eine Leuchteinheit (101);
- einen Kühlkörper (103), wobei der Kühlkörper (103) derart angeordnet ist, dass Wärme von der mindestens einen Leuchteinheit (101) ableitbar ist;
- eine Versorgungsplatine (106), die separat von der Leuchteinheit (101) ausgeführt ist,
- wobei das Leuchtmittel weiterhin eine Fassung (105) aufweist, die thermisch mit dem Kühlkörper (103) gekoppelt ist,
wobei die Leuchteinheit (101) eine Leuchtdiode umfasst, die auf einer doppelseitigen Platine angeordnet ist, deren Unterseite thermisch mit dem Kühlkörper (103) gekoppelt ist,
**dadurch gekennzeichnet, dass**
der Kühlkörper Kühlfahnen (104) mit thermischen Kontakten (109) aufweist, die eine thermische Verbindung mit der Fassung herstellen.

2. Leuchtmittel nach Anspruch 1, bei dem der Kühlkörper (103) mindestens ein Haltemittel (107) für die Versorgungsplatine aufweist.

3. Leuchtmittel nach Anspruch 1, bei dem die Unterseite der Platine eine Kupferfläche aufweist, welche thermisch mit dem Kühlkörper gekoppelt ist.

4. Leuchtmittel nach einem der vorhergehenden Ansprüche, bei dem anhand des Kühlkörpers (103) eine Position der mindestens einen Leuchteinheit (101) in dem Leuchtmittel einstellbar ist.

5. Leuchtmittel nach einem der vorhergehenden Ansprüche, bei dem der Kühlkörper einteilig oder mehrteilig ausgeführt ist.

6. Leuchtmittel nach einem der vorhergehenden Ansprüche, bei dem der Kühlkörper eine Haltevorrichtung für mindestens ein optisches System aufweist.

7. Leuchtmittel nach Anspruch 6, bei dem das optische System eine Linse zur Zerstreuung des Lichts auf einen Kolben aufweist.

## Claims

1. Lighting device comprising
at least one lighting unit (101);
- a heat sink (103), the heat sink (103) being arranged such that heat can be dissipated from the at least one lighting unit (101);
- a supply board (106) which is implemented separately from the lighting unit (101),
- the illuminant further comprising a socket (105) thermally coupled to the heat sink (103),
wherein the lighting unit (101) comprises a light emitting diode disposed on a double sided circuit board the underside of which is thermally coupled to the heat sink (103),
**characterised in that**
the heat sink comprises cooling tabs (104) having thermal contacts (109) which establish a thermal connection with the socket.

2. Lighting device according to claim 1, wherein the heat sink (103) has at least one retaining means (107) for the supply board.

3. Lighting device according to claim 1, wherein the lower side of the circuit board has a copper surface which is thermally coupled to the heat sink.

4. Lighting device according to one of the preceding claims, wherein a position of the at least one lighting unit (101) in the lighting device can be adjusted by means of the heat sink (103).

5. Lighting device according to one of the preceding claims wherein the heat sink is made in one or more parts.

6. Lighting device according to one of the preceding claims, wherein the heat sink comprises a holding device for at least one optical system.

7. Lighting device as claimed in claim 6, wherein the optical system comprises a lens for diffusing the light onto a bulb.

## Revendications

1. Moyen d'éclairage comprenant
au moins une unité d'éclairage (101) ;
- un corps de refroidissement (103), dans laquelle le corps de refroidissement (103) est agencé de telle sorte que de la chaleur peut être dissipée de l'au moins une unité d'éclairage (101) ;
- une carte d'alimentation (106), qui est réalisée séparément de l'unité d'éclairage (101),
- dans laquelle le moyen d'éclairage présente en outre une douille (105), qui est couplée thermiquement au corps de refroidissement (103),
dans laquelle l'unité d'éclairage (101) comprend une diode électroluminescente, qui est agencée sur une carte double face, dont la face inférieure est couplée thermiquement au corps de refroidissement (103),
**caractérisée en ce que**
le corps de refroidissement présente des ailettes de refroidissement (104) avec des contacts thermiques (109), qui établissent une liaison thermique avec la douille.

2. Moyen d'éclairage selon la revendication 1, dans laquelle le corps de refroidissement (103) présente au moins un moyen de retenue (107) pour la carte d'alimentation.

3. Moyen d'éclairage selon la revendication 1, dans laquelle la face inférieure de la carte présente une surface en cuivre, laquelle est couplée thermiquement au corps de refroidissement.

4. Moyen d'éclairage selon l'une quelconque des revendications précédentes, dans laquelle une position de l'au moins une unité d'éclairage (101) est réglable dans le moyen d'éclairage à l'aide du corps de refroidissement (103).

5. Moyen d'éclairage selon l'une quelconque des revendications précédentes, dans laquelle le corps de refroidissement est réalisé d'un seul tenant ou en plusieurs parties.

6. Moyen d'éclairage selon l'une quelconque des revendications précédentes, dans laquelle le corps de refroidissement présente un dispositif de retenue pour au moins un système optique.

7. Moyen d'éclairage selon la revendication 6, dans laquelle le système optique présente une lentille pour la dispersion de la lumière sur un piston.
